# EUROPÄISCHE PATENTSCHRIFT

(11) **EP 1 031 660 B1**
(45) Veröffentlichungstag und Bekanntmachung des Hinweises auf die Patenterteilung: **28.04.2004**
(21) Anmeldenummer: 00103069.1
(22) Anmeldetag: 15.02.2000
(51) Int. Cl.: E01C 19/42

(54) **Bohle**
Screed
Poutre lisseuse

(30) Priorität: 24.02.1999 DE 29903338 U
(43) Veröffentlichungstag der Anmeldung: 30.08.2000
(73) Patentinhaber: Joseph Vögele AG, D-68146 Mannheim (DE)
(72) Erfinder: Munz, Roman, 67435 Neustadt (DE); Resch, Erich, 68307 Mannheim (DE)
(74) Vertreter: Grünecker, Kinkeldey, Stockmair & Schwanhäusser Anwaltssozietät

(56) Entgegenhaltungen:
- EP-A- 0 493 889
- EP-A- 0 686 729
- GB-A- 2 024 900

## Beschreibung

Die Erfindung betrifft eine Bohle gemäß Oberbegriff des Anspruchs 1.

Bei einer Einbaubohle gemäß EP-A-493 889 (Fig. 1 und 2) wird als eine der Führungseinrichtungen der Ausziehbohle der grundbohlenfeste Basisabschnitt einer Teleskoprohranordnung benutzt, deren ausschiebbarer Endabschnitt an der Außenwange der Ausziehbohle befestigt ist. Als zweite von der ersten quer zur Ausziehrichtung beabstandete Führungseinrichtung dient eine an der Tragstruktur für die Ausziehbohle befestigte Führungsleiste, die in eine an der äußeren Grundbohlenwange befestigte Drehmomentstütze eingreift. Die Drehmomentstütze nimmt Torsionsmomente der Ausziehbohle um die erste Führungseinrichtung auf. Der Basisabschnitt der ersten Führungseinrichtung ist in der äußeren Grundbohlenwange und in einer nahe der Längsmitte der Grundbohle integrierten inneren Grundbohlenwange befestigt. Zur innenseitigen Abstützung der Ausziehbohle umgreift die Schiebeführung den Basisabschnitt, derart, dass sie zwischen den Innenseiten der beiden Grundbohlenwangen verfahren kann. Die Schiebeführung ist mit der Tragstruktur der Ausziehbohle verbunden und steht sogar über die zur Grundbohlenlängsmitte weisende Stirnseite vor. Der Antrieb der Ausziehbohle ist ein Hydraulikzylinder, der an der inneren Grundbohlenwange abgestützt ist und an der äußeren Ausziehbohlenwange angreift. Aufgrund der Wandstärken der Grundbohlenwangen, der im Abstand von der Grundbohlenlängsmitte positionierten inneren Grundbohlenwange und der Stärke der Schiebeführung ist der zur Verfügung stehende Ausfahrhub kürzer als die halbe Grundbohlenlänge. Da bei eingefahrenen Ausziehbohlen eine behördlich vorgeschriebene Transportbreite nicht überschritten werden darf, lässt sich mit dem nutzbaren Ausfahrhub die Transportbreite der Bohle durch die Ausziehbohlen nicht ganz verdoppeln.

Bei einer aus dem Firmenprospekt "für jede Aufgabe die richtige Einbaubohle", der Fa. Joseph Vögele AG, D-6846 Mannheim, DE, Registriernummer 2400/10/2.97, S. 12 und 13, bekannten Einbaubohle dient als eine Führungseinrichtung für die Ausziehbohle eine in der Grundbohle befestigte Teleskoprohranordnung, deren freies, ausfahrbares Ende mit der Außenwange einer Tragstruktur der Ausziehbohle gekoppelt ist. Eine zweite Führungseinrichtung wird durch eine an der Rückseite der Tragstruktur angeordnete Führungsleiste und eine an der äußeren Grundbohlenwange befestigte, an der Führungsleiste angreifende Drehmomentstütze gebildet. Innenseitig ist die Tragstruktur der Ausziehbohle mit einer Schiebeführung abgestützt, die als weitere Führungseinrichtung den Basisabschnitt der Teleskoprohranordnung nutzt und zwischen den Grundbohlenwangen hin- und herverfahrbar ist. Da der nutzbare Verfahrhub kürzer ist als die halbe Grundbohlen- oder Transportbreite, lässt sich die Grundbreite bei ausgefahrenen Ausziehbohlen nicht ganz verdoppeln.

Anwenderseitig werden in zunehmendem Maß Bohlen gefordert, die es ermöglichen, die Grund- oder Transportbreite tatsächlich weitestgehend zu verdoppeln. Bei einer Einbaubohle gemäß DE-A-198 27 902 ist die Schiebeführung auf einer zusätzlichen Schiebeführung und mit dieser durch die äußere Grundbohlenwange hindurch verstellbar.

Ferner sind Einbaubohlen bekannt, bei denen entweder die Grundbohle oder die Ausfahrbohle einen zusätzlich teleskopierbaren Abschnitt aufweist, der es ermöglicht, die doppelte Grund- oder Arbeitsbreite der Grundbohle und die geforderte Transportbreite einzustellen.

Da die Arbeitsbreite des Glättbleches der Ausziehbohle, die an der verfahrbaren Tragstruktur angebracht wird, maximal die halbe Arbeitsbreite des Glättbleches der Grundbohle betragen kann, würde bei dem großen Ausfahrhub solcher Einbaubohlen keine für die Oberflächenqualität der Straßendecke wichtige Überlappung in Ausfahrrichtung zwischen den Glättblechen vorliegen. Zur Lösung dieses Problems ist es bekannt, das Glättblech der Ausziehbohle mit über deren Stirnseite vortretenden Vorsprüngen zu versehen, die in der ausgefahrenen Stellung die Überlappung erzeugen. Damit die Ausfahrbohlen dennoch weit genug einfahrbar sind, sind diese Vorsprünge an den Glättblechen beider Ausfahrbohlen in Arbeitsfahrtrichtung zueinander versetzt, so dass sie in der voll eingefahrenen Stellung der Ausziehbohlen nach Art einer Verzahnung ineinandergreifen.

Weiterer Stand der Technik ist enthalten in GB 2 024 900 A und EP 0 686 729 A.

Der Erfindung liegt die Aufgabe zugrunde, eine Bohle der eingangs genannten Art zu schaffen, die es auf andere und baulich einfache Weise gestattet, die Grund- oder Transportbreite der Grundbohle mit den Ausziehbohlen weitestgehend zu verdoppeln oder sogar zu überschreiten. Wichtig ist diesbezüglich ferner, die bewährte stabile innenseitige Abstützung der Ausziehbohle wie bei den eingangs erwähnten Bohlenkonzepten mit begrenztem Ausfahrhub beizubehalten.

Die gestellte Aufgabe wird mit den Merkmalen des Anspruchs 1 gelöst.

Mit dem Kunstgriff, die Schiebeführung der Tragstruktur der Ausziehbohle bei eingefahrener Ausziehbohle über die Längsmitte der Grundbohle hinweg in die gegenüberliegende Grundbohlenhälfte zu verlagern, lässt sich der nutzbare Ausfahrhub deutlich verlängern. Trotz des großen, möglichen Ausfahrhubs bleibt jedoch die Tragstruktur und damit die Ausziehbohle innenseitig innerhalb der Grundbohle in bewährter Weise stabil abgestützt. Da die Schiebeführung beim Ausfahren der Ausziehbohle weit genug hinter der Ausziehbohle zurückbleibt, kann die Ausziehbohle weiter ausgefahren werden, ehe die Schiebeführung in eine durch die Innenseite der äußeren Grundbohlenwange definierte Endlage gelangt. Dann ist jedoch die Grundbreite schon verdoppelt oder sind die Ausziehbohlen sogar noch weiter ausgefahren.

Gemäß Anspruch 2 sind die Führungseinrichtungen und die Schiebeführungen versetzt, damit die beiden Schiebeführungen aneinander vorbeifahren können.

Gemäß Anspruch 3 erstreckt sich die Führungseinrichtung für die Schiebeführung bis in die gegenüberliegende Grundbohlenhälfte hinein, damit die Schiebeführung über den gesamten Verfahrhub ordnungsgemäß abgestützt bleibt.

Gemäß Anspruch 4 sind zwei bewährte Führungseinrichtungen für die Ausziehbohle vorgesehen, deren Wirklängen auf den vergrößerten Ausfahrhub abgestimmt sind.

Bei der Ausführungsform von Anspruch 5 dient der Basisabschnitt der Teleskoprohranordnung, die die eine Führungseinrichtung für die Ausziehbohle bildet, gleichzeitig auch als Führungseinrichtung für die Schiebeführung, die dadurch keine eigene Führungseinrichtung benötigt. Allerdings sind die beiden Teleskoprohranordnungen quer zur Ausziehrichtung zueinander versetzt, um die Schiebeführungen bei der Verstellung in die voll eingezogene Stellung aneinander vorbeifahren zu lassen.

Alternativ ist gemäß Anspruch 6 zusätzlich zu der als Teleskoprohranordnung ausgebildeten Führungseinrichtung für die gesamte Ausziehbohle für die Schiebeführung eine in der Grundbohle, vorzugsweise zwischen deren Wangen, festgelegte Führungsstange oder ein Führungsrohr vorgesehen. Die Teleskoprohranordnung führt und stützt hauptsächlich die Ausziehbohle über deren Außenwange. Die Führungsstange führt und stützt die Ausziehbohle über die Schiebeführung. Da diese beiden Führungseinrichtungen beabstandet sind, werden damit auch Kipp- oder Verdrehmomente der Ausziehbohle aufgenommen.

Bei der Ausführungsform gemäß Anspruch 7 ist zusätzlich zu den beiden Führungseinrichtungen der Ausziehbohle eine dritte Führungseinrichtung in Form der in die Drehmomentstütze eingreifenden Führungsleiste vorgesehen.

Gemäß Anspruch 8 ist der die Führungseinrichtung für die Schiebeführung abstützende Teil der inneren Grundbohlenwange über die Längsmitte der Grundbohle hinweg in die gegenüberliegende Grundbohlenhälfte verlagert, damit die Führungseinrichtung die Schiebeführung über den gesamten Verfahrhub abstützt.

Zweckmäßig ist gemäß Anspruch 9 an diesem bis in die andere Grundbohlenhälfte verlagerten Teil der inneren Grundbohlenwange eine Aufnahme für den Antrieb der Ausziehbohle angeordnet. Der Antrieb kann ein Hydraulikzylinder mit langem Hub sein, oder ein Pneumatikzylinder, ein Zahnstangenantrieb oder dgl.

Gemäß Anspruch 10 sind die Führungseinrichtungen für die Schiebeführung in Hochrichtung zueinander versetzt, damit bei beiden Ausziehbohlen in etwa gleichartige Abstützverhältnisse vorliegen.

Gemäß Anspruch 11 ist der Abstand zwischen der Führungsstange und der Drehmomentstütze größer als der Abstand zwischen der Führungsstange und der Teleskoprohranordnung, um Drehmomente der Ausziehbohle mit möglichst großem Hebelarm aufnehmen zu können.

Gemäß Anspruch 12 ist alternativ der Antrieb in eine der Führungseinrichtungen integriert, um Platz zu sparen und gegebenenfalls die Anzahl der Komponenten zu verringem.

Gemäß Anspruch 13 weisen die Tragstrukturen der Ausziehbohlen stimseitig offene Einfahrvertiefungen für die jeweils andere Schiebeführung auf.

Gemäß Anspruch 14 ist an jeder Ausziehbohle eine stufenlos verfahrbare Zusatzausziehbohle abnehmbar angebracht. Mit den Zusatzausziehbohlen lassen sich Arbeitsbreiten einstellen, die wesentlich mehr als das Doppelte der Grund- oder Transportbreite der Grundbohle betragen. Für den Fall, dass keine derart großen Arbeitsbreiten benötigt werden, lassen sich die Zusatzausziehbohlen einfach abbauen.

Gemäß Anspruch 15 weist jede Zusatzausziehbohle einen eigenen Verschiebeantrieb auf, der zweckmäßigerweise an die Antriebsquelle bzw. Steuerung der Bohle, bzw. des Straßenfertigers, anschließbar ist.

Gemäß Anspruch 16 weist die Zusatzausziehbohle eine eigene Höhenverstellung auf, um eine Anpassung an die jeweilige Einstellung der Grundbohle bzw. der Ausziehbohlen vornehmen zu können, und lässt sich der Flansch einfach am Bohlenkörper oder an der Tragstruktur der Ausziehbohle befestigen. Die entsprechenden Befestigungspunkte an der Ausziehbohle können grundsätzlich vorgefertigt sein und werden bei Bedarf zum Anbau der Zusatzausziehbohle benutzt.

Anhand der Zeichnung werden Ausführungsformen des Erfindungsgegenstandes erläutert. Es zeigen:
- Fig. 1: einen schematischen Horizontalschnitt einer Bohle, wobei in der linken Hälfte der Fig. die Ausziehbohle voll ausgefahren, in der rechten Hälfte der Fig. hingegen voll eingefahren ist,
- Fig. 2: eine Seitenansicht in Blickrichtung II in Fig. 1, wobei die eigentlichen Bohlenkörper der Grundbohle und der Ausziehbohlen weggelassen sind,
- Fig. 3A + B: Detailansichten, ähnlich Fig. 1, der linken Grundbohlenhälfte mit der Tragstruktur der linken Ausziehbohle, in einem Horizontalschnitt und einer Ansicht in der Schnittebene III-III in Fig. 3A,
- Fig. 4A + B: einen Horizontalschnitt und eine Ansicht in der Ebene IV-IV in Fig. 4A der rechten Grundbohlenhälfte mit daran angeordneter Tragstruktur einer voll eingezogenen Ausziehbohle, und gestrichelt eine an der Tragstruktur der Ausziehbohle abnehmbar angeordnete Zusatzausziehbohle, und
- Fig. 5: eine Schemaansicht einer weiteren Ausführungsform, in einer Ansichtsrichtung wie in Fig. 2, wobei gestrichelt eine Detailmodifikation angedeutet ist.

Eine Bohle B mit variabler Arbeitsbreite, insbesondere eine Einbaubohle oder Aufraubohle, die in konventioneller Weise an einen Straßenfertiger (nicht gezeigt) anschließbar ist, besteht in Fig. 1 aus einer Grundbohle G und zwei Ausziehbohlen A.

Die Grundbohle G besteht aus zwei Grundbohlenhälften H_{L} und H_{R}, die in der Längsmitte m der Grundbohle B auf nicht im Detail dargestellte Weise miteinander verbunden und gegebenenfalls relativ zueinander verstellbar bzw. abknickbar sind. Die Grundbohle G könnte auch einteilig sein. Die Grundbohle G definiert mit ihren gestrichelt angedeuteten Glättblechen 1 eine Grundbohlen- oder Transportbreite b_{G}, die, behördlichen Vorschriften entsprechend, z.B. maximal ca. 2,55 m beträgt. Jede Ausziehbohle A ist mit ihrem gestrichelt angedeuteten Glättblech 2 etwa halb so lang wie die Grundbohle G. Im gezeigten Ausführungsbeispiel ist die Glättblechbreite b_{A} der Ausziehbohle annähernd gleich der halben Grundbohlenbreite b_{G}/2.

Die Grundbohle G hat in jeder Grundbohlenhälfte H_{L}, H_{R} eine innere Grundbohlenwange 3 und eine äußere Grundbohlenwange 4, die in zur Arbeitsfahrtrichtung parallelen Ebenen stehen und durch nicht näher hervorgehobene Bauteile miteinander starr verbunden sind. In den Grundbohlenwangen 3, 4 ist eine erste Führungseinrichtung F1 für die Ausziehbohle A festgelegt, und zwar in der gezeigten Ausführungsform eine Teleskoprohranordnung 5, 6, 7 aus drei Abschnitten, wobei der Basisabschnitt 5 in den Grundbohlenwangen 3, 4 befestigt ist, während sich die Abschnitte 6 und 7 ausfahren lassen und der Abschnitt 7 mit einer äußeren Ausziehbohlenwange 8 verbunden ist. Ein Teil 9 der inneren Grundbohlenwange 3 jeder Grundbohlenhälfte H_{L}, H_{R} ist gegenüber der zugehörigen Grundbohlenwange 3 über die Längsmitte m der Grundbohle G hinweg in die gegenüberliegende Grundbohlenhälfte verlagert, d.h. greift über die Längsmitte m hinweg. In Fig. 1 ist nur der zur inneren Grundbohlenwange 3 der Grundbohlenhälfte H_{L} gehörige Teil 9 mit einem Bezugszeichen versehen. Die beiden Teile 9 der Grundbohlenhälften H_{L}, H_{R} sind nämlich hier in Hochrichtung zueinander versetzt, d.h. der in Fig. 1 mit dem Bezugszeichen versehene Teil 9 liegt in Blickrichtung auf die Zeichnungsebene hinter dem entsprechenden und mit keinem Bezugszeichen versehenen, entsprechenden Teil der anderen Grundbohlenhälfte H_{R}.

An dem Teil 9 und der äußeren Grundbohlenwange 4 jeder Grundbohlenhälfte H_{L}, H_{R} ist eine weitere Führungseinrichtung F₂ befestigt, und zwar eine Führungsstange oder ein Führungsrohr 10, die für die innenseitige Abstützung und Führung der Ausziehbohle A verantwortlich ist. Ferner ist eine dritte Führungseinrichtung F₃ für die Ausziehbohle A vorgesehen, die aus einer an einer kastenförmigen Tragstruktur 12 für die Ausziehbohle A rückseitig angebrachten Führungsleiste 11 und einer an der äußeren Grundbohlenwange 4 angebrachten, die Führungsleiste 11 fassenden Drehmomentstütze 13 besteht. Die Führungsleisten 11 an beiden Tragstrukturen 12 sind in Hochrichtung zueinander versetzt, so dass sie in den voll eingefahrenen Stellungen (rechte Hälfte von Fig. 1) der Ausziehbohlen aneinander vorbeigreifen. Sie sind den vergrößerten Anfahrhüben entsprechend lang ausgebildet.

An der Tragstruktur 12 für jede Ausziehbohle A ist an deren zur Längsmitte m weisendem Endbereich eine Schiebeführung S angebracht, die z.B. aus einer massiven Platte 14 und einer Schiebehülse 15 besteht. Die Schiebehülse 15 umgreift die Führungsstange 10 und ist an dieser geführt und abgestützt. Die Schiebeführungen S beider Tragstrukturen 12 sind in Hochrichtung (Fig. 1 in Blickrichtung auf die Zeichnungsebene) zueinander versetzt, entsprechend der Versetzung zwischen den zweiten Führungseinrichtungen F₂. Jede Schiebeführung S ist derart an der Tragstruktur 12 angebracht, dass sie in der voll eingefahrenen Stellung (Fig. 1 rechte Hälfte) über die Längsmitte m der Grundbohle G hinweg bis in die gegenüberliegende Grundbohlenhälfte verlagert ist. In dieser Stellung, in der beide Schiebeführungen S aneinander vorbei in die jeweils gegenüberliegenden Grundbohlenhälften gefahren sind, können die Schiebehülsen 15 an den Teilen 9 zum Anschlag kommen. Angrenzend an jede Schiebeführung S ist in der Tragstruktur 12 eine zur Stirnseite offene Einfahrvertiefung 16 vorgesehen, in die die Schiebeführung S der jeweils anderen Tragstruktur eintreten kann.

Im Übergangsbereich von jeder inneren Grundbohlenwange 3 zum in die andere Grundbohlenhälfte verlagerten Teil 9 sind Halterungen 17 für ein Ende einer Führungsstange 10 vorgesehen. Ferner ist an jedem Teil 9 eine Aufnahme 18 für einen bei 19 mit der Außenwange 8 der Ausziehbohle A verbundenen Antrieb 20 vorgesehen. Die Antriebe 20 sind ebenfalls in Hochrichtung zueinander versetzt und können Hydraulikzylinder, Zahnstangenantriebe, elektrischen Antriebe, pneumatischen Antriebe oder dgl. sein.

Aufgrund der damit geschaffenen Voraussetzung der Verlagerung der Schiebeführungen S von ihren zugehörigen Grundbohlenhälften in die jeweils gegenüberliegenden Grundbohlenhälften H_{L}, H_{R} kann jede Schiebeführung S einen Ausfahrhub ausführen, der größer ist als der Abstand zwischen den Grundbohlenwangen 4, 3, 8 und der mindestens so groß ist wie oder größer ist als die halbe Grundbohlenbreite b_{G}/2, ehe die Schiebeführung, z.B. mit der Führungshülse 15, an der Innenseite der äußeren Grundbohlenwange 4 zur Anlage kommt.

Eine bei X angedeutete Überlappung zwischen den Glättblechen 1, 2 kann dadurch eingehalten werden, dass die Glättbleche 1 der Grundbohle G jeweils nach außen über die äußeren Grundbohlenwangen 4 vorspringen. Es ist denkbar, die Ausziehbohlen A so weit auszufahren, dass keine Überlappung mehr vorliegt. In der voll eingefahrenen Stellung (Fig. 1, rechte Hälfte) liegen die an den äußeren Grundbohlenwangen 4 anliegenden äußeren Ausziehbohlenwangen 8 innerhalb der Grundbreite, die z.B. durch die Arbeitsbreite der Glättbleche 1 definiert ist.

In der Ansicht von Fig. 2 der Grundbohlenhälfte H_{L} ist erkennbar, dass die Führungseinrichtung F₁, deren Abschnitt 7 an der äußeren Ausziehbohlenwange 8 befestigt ist, in Hochrichtung in etwa in der Mitte zwischen den beiden zweiten Führungseinrichtungen F₂ und den beiden Antrieben 20 positioniert ist, und dass der Abstand zwischen der ersten Führungseinrichtung F₁ und der zweiten Führungseinrichtung F₂ kleiner ist als der Abstand zwischen der zweiten Führungseinrichtung F₂ und der dritten Führungseinrichtung F₃. Die beiden Schiebeführungen S sind durch ausgezogene Linien hervorgehoben, die jedoch dünner sind als die Umrisslinien der äußeren Grundbohlenwange 4.

Fig. 2 zeigt, dass die äußere Grundbohlenwange 4 oben über die Tragstruktur 12 hinweggreift und die Drehmomentstütze 13 trägt, in welche die an der Rückseite der Tragstruktur 12 befestigte Führungsleiste 11 eingreift. Die Tragstruktur 12 der Ausziehbohle A weist unterseitig eine Sockelplatte 21 auf, an der über einstellbare Halterungen 22 der in Fig. 2 nicht gezeigte Ausziehbohlenkörper befestigt wird. Ein sich nach unten erstreckender Abschnitt 23 der äußeren Grundbohlenwange 4 dient zum Anbringen des ebenfalls nicht gezeigten Grundbohlenkörpers.

Die Fig. 3A, 3B und 4A, 4B verdeutlichen in Einzeldarstellungen nochmals die bauliche Ausgestaltung jeweils einer Grundbohlenhälfte H_{L}, H_{R}, die in der Längsmitte m voneinander getrennt gezeigt sind. Es ist deutlich zu erkennen, dass in der voll eingefahrenen Stellung jeder Ausziehbohle A die jeweilige Schiebeführung 14 deutlich jenseits der Längsmitte m steht und, z.B. am Teil 9, abgefangen ist. Die in Fig. 3A hervorgehobenen Einfahrvertiefung 16 für die Schiebeführung S der anderen Ausziehbohle A befindet sich oberhalb der Platte 14 der Schiebeführung S der Ausziehbohle A der Grundbohlenhälfte H_{L}, während die entsprechende Einfahrvertiefung 16 in Fig. 4A nur gestrichelt gezeigt ist, da sie sich unterhalb der Platte 14 der Schiebeführung S in der Tragstruktur 12 befindet.

In den Fig. 3B, 4B ist zu sehen, dass Ausschnitte 24 in der Tragstruktur 12 das Eindringen der jeweiligen Aufnahme 18 am Teil 9 der anderen Grundbohlenhälfte zulassen. Ferner ist aus dem Vergleich der Fig. 3B, 4B zu ersehen, wie weit die Führungsleisten 11 in Hochrichtung zueinander versetzt sind.

In Fig. 4A ist gestrichelt eine Zusatzausziehbohle Z angedeutet, die abnehmbar auf der Tragstruktur 12 der Ausziehbohle A anbringbar ist. Alternativ ist eine Befestigung an einem Verbreiterungsflansch des Ausziehbohlenkörpers mit Abstützung der Zusatzverschiebeeinrichtung am bestehenden Ausziehbohlenkörper denkbar. Eine solche Zusatzausziehbohle Z, die an jeder der beiden Ausziehbohlen A anbringbar ist, ist stufenlos ausfahr- und einfahrbar und ermöglicht die Einstellung einer Arbeitsbreite, die deutlich größer ist als die doppelte Grund- oder Transportbreite der Grundbohle G. In der Tragstruktur 12 jeder Ausziehbohle A sind Befestigungsstellen 25 vorgesehen, die zum Festlegen eines Flansches 26 der Zusatzausziehbohle Z mittels nicht gezeigter Befestigungselemente dienen. Diese Komponenten bilden eine lösbare Verbindungseinrichtung V für die Zusatzausziehbohle Z. Diese besitzt ein Gehäuse 27, in dem ihr Verschiebeantrieb 28 gelagert ist, mittels dessen sich ein Bohlenkörper 29 aus der gezeigten, voll eingezogenen Stellung nach rechts ausfahren lässt. Ferner besitzt die Zusatzausziehbohle Z eine eigenen Höheneinstellvorrichtung T, um das nicht gezeigte Glättblech der Zusatzausziehbohle Z in Anpassung an die Einstellungen der Glättbleche 1,2 der Ausziehbohlen A bzw. der Grundbohle G einstellen zu können.

In Fig. 5 ist schematisch eine weitere Ausführungsform einer Bohle angedeutet, bei der die Tragstruktur 12 für jede Ausziehbohle A mittels der Schiebeführung S direkt an der Führungseinrichtung F₁ bzw. deren Basisabschnitt 5 verschiebbar geführt wird. Die Führungseinrichtung F₁ übernimmt hierbei die Aufgabe der in Fig. 1 gezeigten zweiten Führungseinrichtung F₂, die dadurch entfallen kann. Als weitere Führungseinrichtung ist für jede Ausziehbohle die dritte Führungseinrichtung F₃ in großem Abstand von der ersten Führungseinrichtung F₁ vorgesehen. Damit die Schiebeführungen S beider Ausziehbohlen aneinander vorbei in die jeweils gegenüberliegende Grundbohlenhälfte einfahren können, sind die beiden ersten Führungseinrichtungen F₁ in beiden Grundbohlenhälften in Hochrichtung zueinander versetzt.

Für den Fall, dass die dritten Führungseinrichtungen F₃ nicht vorgesehen werden, könnten im Unterschied zur Darstellung der Fig. 5 die in Fig. 1 gezeigten zweiten Führungseinrichtungen F₂ zum Führen der Schiebeführungen S benutzt werden, so dass die Ausziehbohlen bzw. deren Tragstrukturen 12 mit ihren Kipp- oder Drehmomenten an den Führungseinrichtungen F₁ und F₂ abgestützt sind.

Bei den beschriebenen Ausführungsformen sind die Führungseinrichtungen und die Antriebe in Hochrichtung der Bohle zueinander versetzt. Es ist denkbar, die Führungseinrichtungen und/oder die Antriebe in Horizontalrichtung oder in schrägen Richtungen im Raum zueinander zu versetzen, um den in der Bohle zur Verfügung stehenden Innenraum optimal zu nützen. Ferner ist in den vorhergehenden Ausführungsformen die Schiebeführung S mit einer Führungshülse 15 ausgestattet, die zylindrischen Führungskontakt hat. Anstelle einer solchen Führungshülse 15 könnten auch andere Führungselemente benutzt werden, da es im wesentlichen nur darauf ankommt, die Tragstruktur 12 der Ausziehbohle in horizontaler und/oder vertikaler Richtung abzustützen, insbesondere wenn ohnedies zwei weitere Führungseinrichtungen vorgesehen sind. Es wäre auch möglich, einen Fortsatz oder ein Gleitkissen der Platte 14 in ein U-Profil eingreifen oder ein klammerartiges Profil eine Führungsstange außen zumindest an zwei Seiten übergreifen zu lassen. Da ein sehr großer Ausfahrhub für die Schiebeführungen S zur Verfügung steht, könnten Anschläge zur Hubbegrenzung vorgesehen werden, gegebenenfalls mit elastischen Auflagen, die die beiden Endlagen jeder Ausziehbohle schonend definieren.

## Patentansprüche

1. Bohle, insbesondere Einbau- oder Aufraubohle, für einen Straßenfertiger, bestehend aus einer zwei außenliegende Grundbohlenwangen (4) aufweisenden Grundbohle (G) und zwei an der Grundbohle geführten, über Antriebe (20) seitlich verfahrbaren, sich jeweils annähernd über die halbe Arbeitsbreite (b_{G}/2) der Grundbohle erstreckenden Ausziehbohlen (A), mit mehreren, grundbohlenfesten Führungseinrichtungen (F1, F2, F3) für jede Ausziehbohle (A), und mit wenigstens einer mit der jeweiligen Ausziehbohle (A) verbundenen Schiebeführung (S), die zum innenseitigen Abstützen der Ausziehbohle an einer der Führungseinrichtungen bis zur Innenseite der äußeren Grundbohlenwange (4) verfahrbar ist, **dadurch gekennzeichnet, dass** in der voll eingefahrenen Stellung der Ausziehbohle (A) die Schiebeführung (S) bis über die Längsmitte (m) der Grundbohle (G) in die gegenüberliegende Grundbohlenhälfte (H_{R}, H_{L}) eingreift.

2. Bohle nach Anspruch 1, **dadurch gekennzeichnet, dass** die grundbohlenfesten Führungseinrichtungen (F₂, F₁) für die Schiebeführungen (S) in den beiden Grundbohlenhälften (H_{R}, H_{L}) und die beiden Schiebeführungen (S) quer zur Ausziehrichtung derart versetzt sind, dass die beiden Schiebeführungen zu ihren voll eingefahrenen Stellungen aneinander vorbeifahrbar sind.

3. Bohle nach Anspruch 1, **dadurch gekennzeichnet, dass** sich die grundbohlenfeste Führungseinrichtung (F₂, F₁) für die Schiebeführung (S) aus der einen Grundbohlenhälfte (H_{R}, H_{L}) über die Längsmitte (m) der Grundbohle (G) hinweg in die gegenüberliegende Grundbohlenhälfte erstreckt.

4. Bohle nach Anspruch 1, **dadurch gekennzeichnet, dass** eine Führungseinrichtung (F₁) für die Ausziehbohle (A) eine Teleskoprohranordnung (5, 6, 7) ist, die mit einem Basisabschnitt (5) in der Grundbohle (G) angebracht und mit einem Teleskopabschnitt (7) mit der Ausziehbohle (A) verbunden ist, und dass als weitere Führungseinrichtung (F₃) der Ausziehbohle (A) wenigstens eine zur Teleskoprohranordnung parallele und quer zur Ausziehrichtung davon beabstandete Führungsleiste (11) der Ausziehbohle (A) in eine grundbohlenfeste, vorzugsweise an der äußeren Grundbohlenwange (4) vorgesehene, Drehmomentstütze (13) eingreift.

5. Bohle nach Anspruch 4, **dadurch gekennzeichnet, dass** der Basisabschnitt (5) jeder Teleskoprohranordnung gleichzeitig die Führungseinrichtung (F₁) für die Ausziehbohle (A) und für deren Schiebeführung (S) bildet, und dass die Teleskoprohranordnung (5, 6, 7) in der einen Grundbohlenhälfte (H_{R}) quer zur Ausziehrichtung gegenüber der Teleskoprohranordnung in der anderen Grundbohlenhälfte (H_{L}) versetzt ist.

6. Bohle nach Anspruch 1, **dadurch gekennzeichnet, dass** eine Führungseinrichtung (F₁) für die Ausziehbohle (A) eine Teleskoprohranordnung (5, 6, 7) ist, die mit einem Basisabschnitt (5) in der Grundbohle (G) angebracht und mit einem Teleskopabschnitt (7) mit der Ausziehbohle (A) verbunden ist, und dass als Führungseinrichtung (F₂) für die Schiebeführung (S) eine in der Grundbohle (G) festgelegte Führungsstange (10), vorzugsweise ein Führungsrohr, dient.

7. Bohle nach Anspruch 6, **dadurch gekennzeichnet, dass** als weitere Führungseinrichtung (F₃) der Ausziehbohle (A) eine zur Führungsstange (10) parallele und quer zur Ausziehrichtung davon beabstandete Führungsleiste (11) der Ausziehbohle (A) in eine grundbohlenfeste, vorzugsweise an der äußeren Grundbohlenwange (4) vorgesehene, Drehmomentstütze (13) eingreift.

8. Bohle nach Anspruch 1, **dadurch gekennzeichnet, dass** die beiden Grundbohlenhälften (H_{R}, H_{L}) jeweils innere und äußere Wangen (3, 4) aufweisen und verstellbar miteinander verbunden sind, und dass ein die Führungseinrichtung (F₂) für die Schiebeführung (S) abstützender Teil (9) der inneren Grundbohlenwange (3) über die Längsmitte (m) der Grundbohle (G) hinweg in die gegenüberliegende Grundbohlenhälfte verlagert ist.

9. Bohle nach Anspruch 8, **dadurch gekennzeichnet, dass** an dem Teil (9) jeder inneren Grundbohlenwange (3) eine Aufnahme (18) für den Antrieb (20), vorzugsweise einen Hydraulikzylinder, der an dieser Grundbohlenhälfte angeordneten Ausziehbohle (A) vorgesehen ist, und dass die beiden Teile (9) quer zur Ausziehrichtung gegeneinander versetzt sind.

10. Bohle nach Anspruch 2, **dadurch gekennzeichnet, dass** die Führungseinrichtungen (F₁, F₂) für die Schiebeführungen (S) in Hochrichtung zueinander versetzt sind.

11. Bohle nach Anspruch 6, **dadurch gekennzeichnet, dass** der quer zur Ausziehrichtung gesehene Abstand zwischen der Führungsstange (10) und der Teleskoprohranordnung (5, 6, 7) kleiner ist als der Abstand zwischen der Drehmomentstütze (13) und der Führungsstange (10).

12. Bohle nach Anspruch 1, **dadurch gekennzeichnet, dass** der Antrieb (20) in eine der Führungseinrichtungen (F₁, F₂), vorzugsweise in die Teleskoprohranordnung (5, 6, 7), integriert ist.

13. Bohle nach Anspruch 1, **dadurch gekennzeichnet, dass** die Schiebeführungen (S) mit einer kastenförmigen Tragstruktur (12) verbunden ist, an der unterseitig ein Bohlenkörper der Ausziehbohle (A) anbringbar ist, und dass die Tragstruktur (12) in ihrem zur Grundbohlenmitte (m) weisenden Endbereich eine stimseitige offene Einfahrvertiefung (16) für die jeweils andere Schiebeführung (S) aufweist.

14. Bohle nach einem der vorhergehenden Ansprüche, **dadurch gekennzeichnet, dass** an jeder Ausziehbohle (A) bzw. deren Tragstruktur (12) eine stufenlos verfahrbare Zusatzausziehbohle (Z) mittels einer lösbaren Verbindungseinrichtung (V) abnehmbar angebracht ist.

15. Bohle, nach Anspruch 14, **dadurch gekennzeichnet, dass** die Zusatzausziehbohle (Z) einen hydraulischen, motorischen oder elektromotorischen Verschiebeantrieb (28) enthält.

16. Bohle nach Anspruch 14, **dadurch gekennzeichnet, dass** die Zusatzausziehbohle (Z) mittels wenigstens eines Flansches (26) an die Tragstruktur (16) der Ausziehbohle (A) angeflanscht ist und eine integrierte Höhenverstellung (T) aufweist.

## Claims

1. Extension screed, particularly an extension screed for laying down material or for roughening a road surface, for a road finisher, consisting of a base screed (G) having outer base screed cheeks (4) and consisting of two extension parts (A) which are moveable in lateral direction by means of drives (20) and are guided along said base screed and respectively have a width extension essentially corresponding to the half working width (bG/2) of said base screed, of several guiding means (F1, F2, F3) for each extension part (A), fixed to the base screed, and further comprising at least one sliding guiding means (S) connected to the respective extension part (A), which sliding guiding means (S) is moveable outwardly close to the inner side of the outer base screed cheek (4) and supports the extension part (E) at its inner side at one of said guiding means, **characterised in that** in the fully retracted position of the extension part (A) the sliding guiding means (S) is engaging beyond the longitudinal centre (m) of the base screed (G) into the opposite base screed half (HR, HL).

2. Extension screed as in claim 1, **characterised in that** the guiding means (F1, F2) fixed to the base screed (G) for both sliding guiding means (S) within both base screed halves (HR, HL) and both sliding guiding means (S) are offset laterally to the extension direction such that both sliding guiding means can move past each other when travelling into the fully retracted positions.

3. Extension screed as in claim 1, **characterised in that** said guiding means (F1, F2) fixed to the base screed (G) and serving to guide the sliding guiding means (S) is extending from one base screed half (HR, HL) beyond the longitudinal centre (m) of the base screed (G) into the opposite base screed half.

4. Extension screed as in claim 1, **characterised in that** a telescopic tube assembly (5, 6, 7) is defining a first guiding means (F1) for said extension part (A), said telescopic tube assembly (5, 6, 7) being fixed by a base section (5) to the base screed (G) and being connected via one telescopic section (7) to the extension part (A), and that as a second guiding means (F3) of the extension part (A) at least one guiding bar (11) fixed to said extension part (A) is provided parallel to said telescopic tube assembly and with a distance lateral to the extension direction, said guiding bar (11) engaging into a torque support (13) fixed to the base screed, preferably fixed at the outer base screed cheek (4).

5. Extension screed as in claim 4, **characterised in that** said base section (5) of said telescopic tube assembly simultaneously is forming the first guiding means (F1) for the extension part (A) and for its sliding guiding means (S), and that the telescopic tube assembly (5, 6, 7) within one base screed half (HR) is offset lateral to the extension direction in relation to the telescopic tube assembly provided in the other base screed half (HL).

6. Extension screed as in claim 1, **characterised in that** a telescopic tube assembly (5, 6, 7) having a base section (5) and at least one extendible section (6, 7) is forming a first guiding means (F1) for said extension part (A), that said telescopic tube assembly is fixed by its base section (5) in the base screed (G) and is connected by one extendible section (7) to said extension part (A), and that a guiding rod (10) optionally in the form of a guiding tube, is serving as a further guiding means (F2) for said sliding guiding means (S) and is fixed within said base screed (G).

7. Extension screed as in claim 6, **characterised in that** a guiding bar (11) of said extension part (A) is engaging into a torque support (13) fixed to said base screed (G), preferably fixed to said outer base screed cheek (4), said guiding bar (11) serving as a further guiding means (F3) of said extension part (A) and being parallel to said guiding rod (10) and being distant therefrom in a direction lateral to the extension direction.

8. Extension screed as in claim 1, **characterised in that** each of both base screed halves (HR, HL) has respective inner and outer cheeks (3, 4) and are connected with another in an adjustable fashion, and that a part (9) of each inner base screed cheek (3), which part (9) is supporting the guiding means (F2) for the sliding guiding means (S), is extended beyond the longitudinal centre (m) of the base screed (G) into the opposite base screed half.

9. Extension screed as in claim 8, **characterised in that** said base screed cheek part (9) extended into the opposite base screed half is provided with a socket (18) for the drive means (20), optionally is a hydraulic cylinder, of the extension part (A) provided at this base screed half, and that both parts (9) are offset to each other within said extension screed lateral to the extension direction.

10. Extension screed as in claim 2, **characterised in that** said guiding means (F1, F2) for the two sliding guiding means (S) of both extension parts (A) are offset in vertical direction in relation to another.

11. Extension screed as in claim 6, **characterised in that** a distance between said guiding rod (10) and said telescopic tube assembly (5, 6, 7), seen lateral to said extension direction, is smaller than the distance between said torque support (13) and said guiding rod (10).

12. Extension screed as in claim 1, **characterised in that** said drive means (20) is integrated into one of the guiding means (F1, F2), optionally into said telescopic tube assembly (5, 6, 7).

13. Extension screed as in claim 1, **characterised in that** each sliding guiding means (S) is connected to a box-shaped carrying structure (12), at the lower side of which a screed body of the extension part (A) can be mounted, and that said carrying structure (12) has an insertion recess (16) for a penetration of the respective other sliding guiding means (S), said insertion recess (16) being open at the front surface of an end of the carrying structure (12) facing towards the base screed centre (m).

14. Extension screed as in at least one of the preceding claims, **characterised in that** an additional extension part (Z) being steplessly extendible is detachably mounted to each extension part (A) or its carrying structure (12), respectively, by means of a releasable connecting device (V).

15. Extension screed as in claim 14, **characterised in that** said additional extension part (C) contains a hydraulic, motorial or electromotorial displacement drive (28).

16. Extension screed as in claim 14, **characterised in that** said additional extension part (Z) is flanged by means of at least one flange (26) to the carrying structure (16) of the extension part (A) and is provided with an integrated height adjustment device (T).

## Revendications

1. Poutre lisseuse, en particulier poutre lisseuse de mise en place ou à rendre rugueux, pour une finisseuse de route, formée d'une poutre lisseuse de base (G), présentant deux joues extérieures de poutre lisseuse de base (4) et deux poutres lisseuses de rallonge (A), déplaçables latéralement par l'intermédiaire d'entraînements (20), guidées sur la poutre lisseuse de base, s'étendant chacune à peu près sur la demi-largeur de travail (b_{G}/2) de la poutre lisseuse de base, avec une pluralité de dispositifs de guidage (F1, F2, F3), fixés à la poutre lisseuse de base, pour chaque poutre lisseuse de rallonge (A), et avec au moins un guidage coulissant (S), relié à la poutre lisseuse de rallonge (A) respective, guidage coulissant susceptible d'être déplacé pour obtenir un appui côté intérieure de la poutre lisseuse de rallonge, sur l'un des dispositifs de guidage jusqu'à la face intérieure de la joue extérieure de poutre lisseuse de base (4), **caractérisée en ce que**, à la position pleinement rétractée de la poutre lisseuse de rallonge (A), le guidage coulissant (S) s'engage, jusqu'au-delà de l'axe longitudinal médian (m) de la poutre lisseuse de base (G), dans la demi-poutre lisseuse de base (H_{R}, H_{L}) opposée.

2. Poutre lisseuse selon la revendication 1, **caractérisée en ce que** les dispositifs de guidage (F₂, F₁), fixés à la poutre lisseuse de base pour les guidages coulissants (S) dans les deux demi-poutres lisseuses de base (H_{R}, H_{L}), et les deux guidages coulissants (S) sont décalés transversalement à la direction de rallonge, de manière que les deux guidages coulissants soient susceptibles de passer l'un devant l'autre à leurs positions pleinement rétractées.

3. Poutre lisseuse selon la revendication 1, **caractérisée en ce que** le dispositif de guidage (F₂, F₁), fixé à la poutre lisseuse de base pour le guidage coulissant (S), s'étend, depuis une demi-poutre lisseuse de base (H_{R}, H_{L}), au-delà de l'axe longitudinal médian (m) de la poutre lisseuse de base, et vers la demi-poutre lisseuse de base opposée.

4. Poutre lisseuse selon la revendication 1, **caractérisée en ce qu'**un dispositif de guidage (F₁) pour la poutre lisseuse de rallonge (A) est un dispositif à tube télescopique (5, 6, 7), monté sur la poutre lisseuse de base (G) par un tronçon de base (5) et relié à la poutre lisseuse de rallonge (A) par un tronçon télescopique (7), et **en ce que**, à titre d'autre dispositif de guidage (F₃) de la poutre lisseuse de rallonge (A), au moins une piste de guidage (11) de la poutre lisseuse de rallonge (A) parallèle à l'agencement à tube télescopique et espacée de celui-ci transversalement à la direction de rallonge, s'engage dans un appui contre les couples de rotation (13), placé à la poutre lisseuse de base, de préférence prévu sur la joue extérieure de poutre lisseuse de base (4).

5. Poutre lisseuse selon la revendication 4, **caractérisée en ce que** le tronçon de base (5) de chaque agencement à tube télescopique forme simultanément le dispositif de guidage (F₁) pour la poutre lisseuse de rallonge (A) et pour son guidage coulissant (S), et **en ce que** l'agencement à tube télescopique (5, 6, 7), dans une demi-poutre lisseuse de base (H_{R}), est décalé transversalement à la direction de rallonge, par rapport à l'agencement à tube télescopique, dans l'autre demi-poutre lisseuse de base (H_{L}).

6. Poutre lisseuse selon la revendication 1, **caractérisée en ce qu'**un dispositif de guidage (F₁) pour la poutre lisseuse de rallonge (A) est un agencement à tube télescopique (5, 6, 7), monté, par un tronçon de base (5), dans la poutre lisseuse de base (G), et relié à la poutre lisseuse de rallonge (A), à l'aide d'un tronçon télescopique (7), et **en ce que**, à titre de dispositif de guidage (F₂) pour le guidage coulissant (S), est utilisée une barre de guidage (10), fixée dans la poutre lisseuse de base (G), de préférence un tube de guidage.

7. Poutre lisseuse selon la revendication 6, **caractérisée en ce qu'**à titre d'autre dispositif de guidage (F₃) de la poutre lisseuse de rallonge (A), une bande de guidage (11) de la poutre lisseuse de rallonge (A), parallèle à la barre de guidage (10) et espacée de celle-ci transversalement à la direction d'arrachage, s'engage dans un appui contre les couples de rotation (13) fixé à la poutre lisseuse de base, de préférence prévu sur la joue extérieure de poutre lisseuse de base (4).

8. Poutre lisseuse selon la revendication 1, **caractérisée en ce que** les deux demi-poutres lisseuses de base (H_{R}, H_{L}) présentent chacune des joues intérieures et extérieures (3, 4) et sont reliées ensemble de façon réglable, et **en ce qu'**une partie (9), soutenant le dispositif de guidage (F₂) pour le guidage coulissant (S), de la joue intérieure de poutre lisseuse de base (3) est déplacée jusque dans la demi-poutre lisseuse de base opposée, au-delà de l'axe longitudinal médian (m) de la poutre lisseuse de base (G).

9. Poutre lisseuse selon la revendication 8, **caractérisée en ce que**, sur la partie (9) de chaque joue intérieure de poutre lisseuse de base (3), est prévu un logement (18) pour l'entraînement (20), de préférence un vérin hydraulique, de la poutre lisseuse de rallonge (A) disposée sur cette demi-poutre lisseuse de base, et en que les deux parties (9) sont décalées l'une par rapport à l'autre, transversalement à la direction de rallonge.

10. Poutre lisseuse selon la revendication 2, **caractérisée en ce que** les dispositifs de guidage (F₂, F₁) pour les guidages coulissants (S) sont décalés l'un par rapport à l'autre dans la direction verticale.

11. Poutre lisseuse selon la revendication 6, **caractérisée en ce que** l'espacement, observé transversalement à la direction de rallonge, entre la barre de guidage (10) et l'agencement à tube télescopique (5, 6, 7), est inférieur à l'espacement entre l'appui contre les couples (13) et la barre de guidage (10).

12. Poutre lisseuse selon la revendication 1, **caractérisée en ce que** l'entraînement (20) est intégré dans l'un des dispositifs de guidage (F₁, F₂), de préférence dans l'agencement à tube télescopique (5, 6, 7).

13. Poutre lisseuse selon la revendication 1, **caractérisée en ce que** les guidages coulissants (S) sont reliés à une structure de support (12) en forme de caisson, sur laquelle, en face inférieure, est susceptible d'être monté un corps de poutre lisseuse de la poutre lisseuse de rallonge (A), et **en ce que** la structure de support (12) présente, dans sa zone d'extrémité tournée vers le milieu de poutre lisseuse de base (m), un creusement de rétraction (16) ouvert frontalement chaque fois pour l'autre guidage coulissant (S).

14. Poutre lisseuse selon l'une des revendications précédentes, **caractérisée en ce que**, sur chaque poutre lisseuse de rallonge (A), ou sur sa structure de support (12), est montée de façon amovible une poutre lisseuse de rallonge additionnelle (Z), déplaçable de façon continue, à l'aide d'un dispositif de liaison (V) désolidarisable.

15. Poutre lisseuse selon la revendication 14, **caractérisée en ce que** la poutre lisseuse de rallonge additionnelle contient un entraînement de déplacement (28) hydraulique, motorisé mécaniquement ou motorisé électriquement.

16. Poutre lisseuse selon la revendication 14, **caractérisée en ce que** la poutre lisseuse de rallonge additionnelle (Z) est accolée, à l'aide d'au moins une bride (26), sur la structure de support (16) de la poutre de rallonge (A) et présente un dispositif de réglage en hauteur (T) intégré.
